# EUROPÄISCHE PATENTSCHRIFT

(11) **EP 1 807 208 B1**
(45) Veröffentlichungstag und Bekanntmachung des Hinweises auf die Patenterteilung: **20.03.2013**
(21) Anmeldenummer: 05801513.2
(22) Anmeldetag: 17.10.2005
(51) Int. Cl.: B01L 3/00

(54) **ANORDNUNG ZUR INTEGRIERTEN UND AUTOMATISIERTEN DNA- ODER PROTEIN-ANALYSE IN EINER EINMAL VERWENDBAREN CARTRIDGE, HERSTELLUNGSVERFAHREN FÜR EINE SOLCHE CARTRIDGE UND BETRIEBSVERFAHREN DER DNA- ODER PROTEIN-ANALYSE UNTER VERWENDUNG EINER SOLCHEN CARTRIDGE**
ARRANGEMENT FOR INTEGRATED AND AUTOMATED DNA OR PROTEIN ANALYSIS IN A SINGLE-USE CARTRIDGE, METHOD FOR PRODUCING SUCH A CARTRIDGE AND OPERATING METHOD FOR DNA OR PROTEIN ANALYSIS USING SUCH A CARTRIDGE
DISPOSITIF D'ANALYSE DE PROTEINE ET D'ADN INTEGREE ET AUTOMATISEE DANS UNE CARTOUCHE A USAGE UNIQUE, PROCEDE DE PRODUCTION DE CETTE CARTOUCHE ET PROCEDE DE FONCTIONNEMENT DE L'ANALYSE DE PROTEINE ET D'ADN A L'AIDE DE CETTE CARTOUCHE

(30) Priorität: 15.10.2004 DE 102004050576
(43) Veröffentlichungstag der Anmeldung: 18.07.2007
(73) Patentinhaber: Siemens Aktiengesellschaft, 80333 München (DE)
(72) Erfinder: BARLAG, Heike, 90403 Nürnberg (DE); BIRKLE, Siegfried, 91315 Höchstadt (DE); GUMBRECHT, Walter, 91074 Herzogenaurach (DE); KÜHN, Daniela, 91334 Hemhofen (DE); PAULICKA, Peter, 91056 Erlangen (DE); STANZEL, Manfred, 91056 Erlangen (DE)
(86) Internationale Anmeldenummer: PCT/EP2005/055303
(87) Internationale Veröffentlichungsnummer: WO 2006/042838

(56) Entgegenhaltungen:
- EP-A- 1 203 959
- WO-A-02/072262

## Beschreibung

Anordnung zur integrierten und automatisierten DNA- oder Protein-Analyse in einer einmal verwendbaren Cartridge, Herstellungsverfahren für eine solche Cartridge und Betriebsverfahren der DNA- oder Protein-Analyse unter Verwendung einer solchen Cartridge

Die Erfindung bezieht sich auf eine Anordnung zur integrierten und automatisierten DNA- oder Protein-Analyse in einer einmal verwendbaren Cartridge. Als Cartridge wird dabei eine flache Karte im Scheckkartenformat bezeichnet. Daneben bezieht sich die Erfindung auf die Herstellung einer solchen Cartridge. Schließlich bezieht sich die Erfindung auch auf ein Betriebsverfahren für eine DNA- oder Protein-Analyse unter Verwendung einer solchen Cartridge.

Zur Nukleinsäureanalytik, beispielsweise zur Analytik von weißen Blutzellen aus Vollblut, zwecks Beantwortung von humangenomischen Fragestellungen müssen zunächst in einer ersten Station als Probenvorbereitungsschritt die Zellen aufgebrochen und anschließend die dabei freigesetzte DNA isoliert werden. In einer zweiten Station erfolgt eine PCR (Polymerase Chain Reaction = Polymerase-Ketten-Reaktion) zur selektiven DNA-Vervielfältigung (Amplifikation), um die Konzentration der nachzuweisenden DNA soweit zu erhöhen, dass diese in einer dritten Station nachgewiesen werden kann.

Im Labor werden letztere Teilprozesse separat nach bekanntem Stand der Technik durchgeführt. Die vorstehend erläuterten drei Stationen beinhalten jeweils mehrere Arbeitsschritte und werden voneinander unabhängig mit unterschiedlichen Geräten durchgeführt. Die einzelnen Arbeitsschritte erfolgen weitgehend manuell.

Die Realisierung dieser Schritte ist vom Vorhandensein von Laborgeräten - wie einer Zellaufschluss-Apparatur, einem PCR-Gerät (sog. Thermocycler), evtl. einem PCR-Gerät, das für quantitative PCR geeignet ist, einer Elektrophorese-Apparatur, einer Hybridisierungsstation, einem optischen Reader, sog. Eppendorf-Tubes, mehreren Pipettier-Geräten sowie einem Kühlbehälter für Reagenzien - abhängig und muss von geschultem Personal unter Einhaltung von Sicherheitsvorschriften bezüglich Infektionsgefahr, Abfallentsorgung od. dgl. durchgeführt werden. Insbesondere müssen mehrere volumetrische, d.h. genaue, Dosierungen (Pipettieren) von Reagenzlösungen durchgeführt werden. Solche Arbeitsschritte sind zeitaufwendig und kostenintensiv.

Vom Stand der Technik sind Einrichtungen zur biochemischen Analyse bekannt, die entsprechend der WO 02/073153 A1 Verwendung von insbesondere siliziumbasierten Messmodulen machen, welche in eine Chipkarte integriert werden können. Dabei werden entsprechend der WO 02/072262 A1 bereits die zur Analyse verwendeten Reagenzien in trockengelagerter Form in das Analysemodul integriert.

Davon ausgehend ist Aufgabe der Erfindung die Realisierung eines preisgünstigen, einfach handhabbaren, kompletten DNA-oder Protein-Analyse-Vorganges in einer miniaturisierten Cartridge. Insbesondere sollen folgende Verbesserungen im Vergleich zur Labormethode realisiert werden:
- Eine vollständige Integration aller Stoffe (evtl. außer Wasser) in einer geschlossenen einmal verwendbaren Cartridge;
- eine Bevorratung der Reagenzien in einer bei Raumtemperatur lagerstabilen Form;
- eine automatische Durchführung aller Prozesse in der Cartridge;
- keine manuellen Arbeitsschritte, außer Injektion der zu analysierenden Probe, z.B. Blut;
- Kein direkter Kontakt mit gesundheitsgefährdenden Stoffen (Blut und Reagenzien-Abfall verbleiben in der Cartridge);
- Cartridge-Geometrie erlaubt eine effiziente und schnelle Thermozyklisierung;
- alle Detektionsvorgänge sollen elektrisch ablaufen und einfach auszulesen sein;
- die verwendete Cartridge ist klein und kostengünstig herzustellen.

Die Aufgabe ist erfindungsgemäß durch eine Anordnung mit einer Cartridge gemäß Patentanspruch 1 gelöst. Die Herstellung einer solchen Cartridge ist Gegenstand des Patentanspruches 33. Betriebsverfahren mit solchen Cartridges sind Gegenstand der nebengeordneten Patentansprüche 37 und 41. Dabei ist Anspruch 37 auf die DNA-Analyse und Anspruch 41 auf die Protein-Analyse gerichtet. Weiterbildungen der Anordnung, des Herstellungsverfahrens und der Betriebsweise bei der Analyse sind in den jeweiligen Unteransprüchen angegeben.

Die Erfindung geht insbesondere von der WO 02/072262 A1 und dem dort genannten weiteren Stand der Technik aus. Dort wird eine Analyseeinrichtung mit in Fluidkanälen trockengelagerten, bei Raumtemperatur stabilen Reagenzien beschrieben, die durch Zuführen von Wasser kurz vor ihrer bestimmungsgemäßen Verwendung in Lösung gebracht werden. Die Erfindung geht weiterhin von der nicht vorveröffentlichten DE 10 2004 021780 A1 und der nicht vorveröffentlichten DE 10 2004 021822 A1 aus. Daneben ist es auch bekannt, speziell elektrisch auslesbare Detektionsmodule zu verwenden.

Demgegenüber ist Gegenstand der Erfindung eine solche einmal verwendbare Cartridge mit einem System aus Mikrokanälen und/oder Mikrokavitäten für einen vorgegebenen Prozessablauf nach der Probenaufnahme, wobei die Cartridge Strukturen zur Aufnahme der Trockenreagenzien aufweist und diesen Strukturen Mittel zur Durchführung sowohl des Zellaufschlusses einerseits und der PCR andererseits, aber auch der elektrochemischen Detektion zugeordnet sind. Insbesondere haben dabei die Kanäle unterschiedliche, problemangepasste Strukturen. Speziell der Aufschlusskanal hat vorteilhafterweise gestufte Querschnitt zur optimalen Benetzung mit dem Trockenreagenz, während die PCR-Kammer und die Elisa-Reagenzkanäle töpfchenförmige Vertiefungen aufweisen.

Es kann somit erreicht werden, dass in einem Verfahrensablauf die Zuführung und Aufbereitung der Probe, die DNA-Amplifikation und die eigentliche Detektion der DNA möglich ist.

Durch das erfindungsgemäße System der geometrischen Strukturen in den Mikrokanälen bzw. Mikrokavitäten zur Aufnahme von Trockenreagenzien ergeben sich geeignete Randbedingungen für die DNA-Analyse einerseits und die Protein-Analyse andererseits. Folgende Merkmale und Maßnahmen sind wesentlich:
- Die im Mikrokanal bzw. in der Mikrokavität eingebrachten Reagenzien sind trockenbare Substanzen mit vernachlässigbarem Dampfdruck. Durch die bei Raumtemperatur stabilen Substanzen bleiben deren Eigenschaften für Zellaufschluss und/oder PCR und/oder Detektion erhalten. Dabei können Gemische aus den Substanzen mit Hilfsstoffen Dünnfilme bilden und können die Gemische mit dünnen Paraffinschichten wasserdicht abgedeckt sein.

Bei der Erfindung werden die Reagenzien und Hilfsstoffe bereits bei der Herstellung der Cartridge als Trockensubstanzen in Vertiefungen der Cartridgekanäle4 eingebracht. Daraus ergeben sich folgende Vorteile:
- einfache und präzise Applikation der Reagenzien bei der Herstellung der Cartridge
- Schutz der Reagenzien beim Befüllen der Reagenzkanäle, d.h. die Reagenzien werden durch einen sog. Wasserflow nicht weggespült, sondern bleiben beim Füllen des gesamten Kanals erhalten. Erst nach dem Befüllen des Kanals lösen sich die Reagenz-Spots über Diffusionsvorgänge auf und es entsteht eine homogene Reagenzlösung.

In einer weiteren besonderen Ausführungsform sind die Vertiefungen in vordefinierten Abständen entlang des Reagenzkanals lokalisiert. Dabei können die Abstände äquidistant sein oder besonders vorteilhaft in variablen Abstandsmustern angeordnet sein.

Die Vertiefungen können vorteilhafterweise mit variablen Trockenreagenzmengen befüllt sein. Durch die Kombination von verschiedenen Trockenreagenzmengen und Abstandsmustern der Vertiefungen können die gewünschten Konzentrationsprofile der fertigen Reagenzlösungen eingestellt werden.

Für bestimmte Funktionen wie z.B. Zellaufschluss in Gegenwart von Magnet-Beads und Lyse-Reagenzien ist eine gleichmäßige Verteilung der unlöslichen Komponenten, d.h. der Beads, im Trockenreagenz erforderlich. Dazu werden die Magnet-Beads als Suspension in den Lyse-Kanal dispensiert. Beim Verdampfen des Lösungsmittels wird beobachtet, dass sich die Beads in die Randbereiche des Lyse-Kanals zurückziehen und eine gleichmä-βige Verteilung dadurch nicht gegeben ist. Durch stufenartige Strukturierung des Lyse-Kanal-Querschnittes verteilen sich die Magnet-Beads über die Stufen und eine gleichmäßige Verteilung wird erreicht.

Damit mit der erfindungsgemäßen Cartridge gleichermaßen ein Zellaufschluss, eine PCR und ein so genannter DNA-/Protein-ELISA-Test durchgeführt werden kann, ist es vorteilhaft, dass in den Mikrokanälen bzw. Mikrokavitäten Substrate mit DNA-bindenden Eigenschaften, insbesondere die DNA-bindenden Magnet-Beads, vorhanden sind. Dabei können die Lyse-Reagenzien und die Magnet-Beads zusammen in einer einzigen Trockenmatrix enthalten sein. Weiterhin sind in der Karte auch die Reagenzien für einen ELISA-Assay vorhanden. Im Einzelnen werden für das ELISA-Assay zwei Reagenzien benötigt, d.h. als erstes Reagenz ein Label-Enzym und als zweites Reagenz ein Enzym-Substrat.

Insbesondere ist in der Cartridge ein Detektionsmodul zur elektrischen Detektion der Hybridisierungsvorgänge angeordnet. Das Detektionsmodul besteht vorteilhafterweise aus einem Edelmetall/Plastik-Verbund oder einem halbleiterprozessierten Siliziumchip mit Edelmetallelektroden. Für eine elektrische Detektion geeignet sind dabei insbesondere elektrochemische, magnetische oder piezoelektrische Messverfahren.

Zur Anwendung der Erfindung der erfindungsgemäßen Cartridge ist insbesondere ein Eingabeport für eine Vollblutprobe vorhanden. Weiterhin sind Mittel zur Zufuhr von Wasser vorhanden, beispielsweise Zufluss-Ports zum Anschluss an eine externe Wasserzufuhr oder ein integriertes Wasserreservoir. In den Mikrokanälen bzw. Mikrokavitäten haben trockene Puffersubstanzen definierte Ionenstärke nach der Wasserzufuhr.

Bei Anwendung der Erfindung zur Analytik von weißen Blutzellen aus Vollblut sind vorteilhafterweise Mittel zum Mischen einer Vollblutprobe mit Wasser bzw. einer Pufferlösung vorhanden. Dabei sind Mittel zum Durchströmen des mit Lyse-/Bead/Reagenz beschichteten Mikrokanals bzw. Mikrokavität mit Blut bzw. Blut/Wasser- oder Blut/Puffer-Gemische vorhanden.

Für die in der erfindungsgemäßen Cartridge bei Anwendung speziell zur DNA-Analyse durchzuführende PCR sind weiterhin Mittel zum Generieren eines Magnetfeldes zum Fixieren des DNA-/Magnetbead-Komplexes in einer PCR-Kavität vorhanden. Für diesen Zweck muss die PCR-Kavität geeignet verschlossen werden können und müssen Mittel zur Thermozyklisierung vorhanden sein.

Schließlich ist es bei der erfindungsgemäßen Cartridge wesentlich, dass Mittel zum Lagern von verbrauchtem Probenmaterial und verbrauchten Reagenzien vorhanden sind, die Abfall-Reservoirs bilden. Dabei müssen die Mittel zur keimdichten, zell- bzw. partikelfreien Entlüftung von mindestens einem Abfallreservoir geeignet sein. Zum Auslesen der Cartridge in einem Auslesegerät, das nicht Gegenstand der Erfindung ist, müssen schließlich Mittel zur Fixierung der Cartridge vorhanden sein.

Weitere Einzelheiten und Vorteile der Erfindung ergeben sich aus der nachfolgenden Figurenbeschreibung von Ausführungsbeispielen anhand der Zeichnung in Verbindung mit den Patentansprüchen. Es zeigen in jeweils schematischer Darstellung
- Figur 1: eine Cartridge mit einer Übersicht über einzelne Mikrokanal-/ Kavitäten-Systeme mit den zugehörigen Funktionsbezeichnungen,
- Figur 2: die Draufsicht auf einen Zellaufschlusskanal,
- Figur 3: den Querschnitt durch den Zellaufschlusskanal gemäß Figur 5,
- Figur 4: zwei Alternativen des Durchflusskanalquerschnittes in vergrößerter Darstellung,
- Figur 5: die Draufsicht auf die PCR-Kammer in Figur 1,
- Figuren 6: und 7 den Querschnitt durch die PCR-Kammer gemäß Figur 5,
- Figur 8: die Draufsicht auf einen ELISA-Reagenzkanal in Figur 1,
- Figuren 9, 10: den Querschnitt des ELISA-Reagenzkanals gemäß Figur 8 sowie die
- Figuren 11 bis 23: die Draufsicht auf die Cartridge gemäß Figur 1 in verschiedenen Verfahrenszuständen während einer automatisierten Auswertung.

In den Figuren haben gleiche bzw. gleichwirkende Elemente gleiche Bezugszeichen. Insbesondere die Figuren 1 bis 10 einerseits und die Figuren 11 bis 23 andererseits werden gemeinsam beschrieben.

In Figur 1 ist eine Cartridge 100 für einen ELISA ("Enzyme Linked Immuno Sorbent ASSAY") - Test mit einem Aufriss des darin vorhandene Mikrokanal- bzw. Kavitäten-System dargestellt, wobei der Übersicht halber die zugehörigen Funktionsbezeichnungen zusätzlich bezeichnet sind. Die Cartridge 100 besteht im Einzelnen aus einem Kunststoff-Grundkörper 101 mit dort eingebrachten Fluidik-Strukturen, die von einer Kunstofffolie abgedeckt sind. Die Strukturen werden anhand der Figuren 2 bis 10 weiter unten beschrieben.

Aus der Draufsicht gemäß Figur 1 ist ein Probenport 102 mit daran anschließender Dosierstrecke 105, über den definiert flüssige Proben zur insbesondere Nukleinsäureanalytik, beispielsweise zur Analytik von weißen Blutzellen aus Vollblut, zwecks Beantwortung von humangenomischen Fragestellungen eingebracht werden können, ersichtlich. Es schließt sich ein Kanalbereich 110 für den Zellaufschluss der Probe und weiterhin speziell für eine der DNA-Analyse ein Bereich 120 für eine PCR (Polymerase Chain Reaction = Polymerase-Ketten-Reaktion) zur selektiven DNA-Vervielfältigung (Amplifikation) an, um die Konzentration der nachzuweisenden DNA soweit zu erhöhen, dass diese in einer dritten Station nachgewiesen werden kann. Die eigentliche PCR-Kammer ist durch Ventile 122, 122' verschließbar. Die Detektion der so aufbereiteten Probe, insbesondere gemäß dem ELISA-Verfahren, erfolgt dann im Bereich 130.

Aus Figur 1 sind weiterhin Wasserports 103 bis 103"' ersichtlich. Darüber ist bei der Aufbereitung einer Probe Wasser als Transport- und Lösungsmittel in die Cartrridge 100 einbringbar. Weiterhin sind Entlüftungsports 104 bis 104"' vorhanden.

Wie erwähnt hat die Cartridge 100 insbesondere einen EingabePort 102 für eine Vollblutprobe. Dazu sind Mittel zur Zufuhr von Wasser vorhanden. Es kann ein Zuflussport zum Anschluss an eine externe Wasserzufuhr vorhanden sein oder der Zuflussport kann an ein integriertes Wasser-Reservoir angeschlossen werden.

Die Mikrokanäle bzw. Mikrokavitäten 101 bis 131 sind im Normalfall mit trockenen Puffersubstanzen gefüllt, die eine definierte Ionenstärke nach Wasserzufuhr gewährleisten. Für die Blutanalyse sind Mittel zum Mischen von Vollblutprobe und Wasser bzw. der Pufferlösung und/oder Mittel zum Durchströmen eines mit einem Lyse-Bead-Reagenz beschichteten Mikrokanals bzw. der Mikrokavität mit Blut oder mit Blut-Wasser- bzw. Blut-Puffer-Gemisch vorhanden.

Im Kanalsystem sind weite Bereich 106, 107, 108, 109 als Reservoirs für die Aufnahme von Abfall ("Waste") vorgesehen. Daneben ist ein Bereich mit Kanälen 131 bzw. 131' für die Aufnahme unterschiedlicher ELISA-Reagenzien vorhanden.

In den Figuren 2 bis 4 kennzeichnen jeweils Bezugszeichen 101 wieder den Cartridge-Grundkörper. Der Körper beinhaltet speziell für einen Zellaufschluss ("Lyse") einen in besonderer Weise ausgeformten Durchflusskanal 111 mit durch die Seitenkanten gebildeten stufenförmigen Vertiefungen 112 zur Aufnahme von Trockenreagenzien. Die Vertiefungen 112 weisen dabei mehrere Stufen mit Stufenhöhen von 10 bis 500 µm auf und haben eine Ausdehnung von ca. 1 mm und eine Tiefe von etwa 100 µm.

Speziell in der Darstellung gemäß der Figur 4a ergibt sich die alternative Möglichkeit, bei einem Durchflusskanal ohne Zusatzvertiefungen die Aufnahme der Lyse-Reagenzien nur im Bereich 113 der Kanten des Durchflusskanals 111 vorzusehen. In Figur 4b sind dagegen derartige Reagenzien, die insbesondere auch Magnet-Beads zur Bindung der freigesetzen DNA enthalten, gleichmäßig zwischen den Stufen 112 über den Durchflusskanal 111 verteilt. Magnet-Beads haben DNA- und Protein-bindende Eigenschaften, sofern sie entsprechend vorbehandelt sind. Sie können mit DNA-bindenden Eigenschaften u. gegebenenfalls auch mit Antikörpern beschichtet sein. Zum Einbringen von Trockensubstanzen als Matrix mit Lyse-Reagenz und Magnet-Beads wird insbesondere auf die ältere DE 10 2004 021780 A1 und die ältere DE 10 2004 021822 der Anmelderin verwiesen.

In den Figuren 5 bis 7 ergibt sich die Struktur einer PCR-Kammer 120 im Cartridge-Grundkörper 101 mit Strömen-gaskanal 111. Die Ventilanordnung zum Abschluss der PCR-Kammer bei bestimmungsgemäßer Anwendung ist hier nicht dargestellt. Wesentlich ist, dass in der PCR-Kammer 120 rundzylindrische Vertiefungen 124, 124' zur Aufnahme spezifischer Reagenzien 127, 127', die bei der Durchführung der PCR benötigt werden, vorhanden sind. Speziell in Figur 7 ist dazu dargestellt, dass ein trocken lagerbares, bei Raumtemperatur stabiles PCR-Reagenz 127, 127' zunächst von einer Paraffinschicht 128, 128' abgedeckt ist.

Die sachgerechte Durchführung der PCR mit ventilgesteuerter Thermozyklisierung innerhalb einer Cartridge wird im Einzelnen in den parallelen Anmeldungen DE 10 2004 050576.4 und DE 10 2004 050510.1 Anmelderin mit gleicher Anmeldepriorität beschrieben, auf die im vorliegenden Zusammenhang ausdrücklich verwiesen wird ("Incorporation by Reference"). Insbesondere wird darin die Verwendung von Magnet-Beads zur DNA-Bindung und die Konzentration der Magnet-Beads mit der DNA in der PCR-Kammer 120 durch steuerbare Magnetfelder beschrieben, worauf hier nicht mehr im Einzelnen eingegangen wird.

Aus den Figuren 8 bis 10 ergibt sich der Aufbau und die Struktur der ELISA-Reagenz-Kanäle 131 und 131' aus Figur 1. Es sind jeweils näpfchenförmige Vertiefungen 132 bis 132^{6'} vorhanden, die zur Aufnahme von vordosierten und vorportionierten Mengen an Reagenzien für den ELISA-Prozess entsprechend Figur 9 geeignet sind. Dies ist im Einzelnen in der eingangs bereits als Stand der Technik genannten WO 02/072262 A1 beschrieben, auf die im vorliegenden Zusammenhang ebenfalls ausdrücklich verwiesen wird ("Incorporation by Reference"). In Figur 10 sind die kreiszylindrischen Vertiefungen 132 bis 132^{6'} mit Trockenreagenzien 133 bis 133^{6'} befüllt dargestellt. Dabei realisiert ein erstes Reagenz ein Markierungsenzym und ein zweites Reagenz ein Enzymsubstrat, wie es bekanntermaßen bei der Hybridisierung der gegebenenfalls durch eine PCR aufbereiteten Probe mit spezifischen Fängersonden benötigt wird. Im nur schematisch angedeuteten Bereich 130 der Detektion können sich in einem Modul aus einem Edelmetall-/Plastik-Verbund unterschiedliche Sensoren zur Erfassung biochemischer Reaktionen befinden. Speziell bei elektrochemischen Messungen mit halbleiterprozessierten Chips, d.h. insbesondere siliziumbasierten Sensoren, können die Signale elektrisch erfasst und unmittelbar weiterverarbeitet werden. Neben elektrochemischen sind auch magnetische und/oder piezoelektrische Messmethoden mit diesbezüglichen Sensoren möglich.

In den Figuren 11 bis 23 ist jeweils die Cartridge 100 gemäß Figur 1 in der Draufsicht dargestellt, wobei der jeweils beim Analysevorgang aktive Bereich der Cartridge 100 markiert ist: Dazu wird die Cartridge 100 in ein Analysegerät, das in den Figuren nicht im Einzelnen dargestellt ist und nicht Gegenstand vorliegender Patentanmeldung ist, eingeschoben.

Die Auswertung wird nachfolgend anhand elf konkreter Verfahrens-Teilschritte a) bis m) verdeutlicht, nachdem die Cartridge in ein Auswertegerät mit Mitteln zur Aufnahme der Cartridge eingeschoben und das Auswertegerät bei darin fixierter Cartridge aktiviert ist. Unter Bezugnahme auf Figur1 ergeben sich im Einzelnen folgende Teilschritte:
a) Es wird ca. 10 µl Blut als Messprobe eingefüllt. Über die Dosierkapillare 105 wird 1 µl automatisch dosiert.
b) Das überschüssige Blut wird in den Leerraum 106 (Waste 1) gewaschen.
c) Anschließend werden 1 µl Blutprobe mit Wasser verdünnt und in den Zellaufschlusskanal 110 transferiert. Dort finden der Zellaufschluss (Lyse) der Blutzellen sowie das Binden der freigesetzten DNA an die Magnet-Beads statt.
d) Anschließend werden die Magnet-Beads in die PCR-Kammer transferiert und dort gesammelt. Es findet ein Waschvorgang statt, wobei die Waschlösung im Leerraum 107 (Waste 2) gesammelt wird.
e) Nunmehr ist der Waschvorgang abgeschlossen.
f) Anschließend werden die PCR-Kammerventile 122, 122' geschlossen und die PCR durchgeführt.
g) Während der PCR wird gleichermaßen der ELISA-Reagenzkanal 131, der das Enzymsubstrat enthält, mit Wasser gefüllt.
h) Gleichermaßen wird während der PCR der ELISA-Reagenz kanal 131', der das Label-Enzym enthält, mit Wasser gefüllt.
i) Nach der PCR werden die PCR-Kammerventile 122, 122' geöffnet und das PCR-Produkt wird über das Detektionsmodul 130 (in den Waste 3, Kanal 108) geleitet, wo die Hybridisierung mit den spezifischen Fängersonden erfolgt.
j) Der Enzym-Substrat-Kanal wird in den Abfallkanal 108 (Waste 3) entlüftet.
k) Der Label-Enzym-Kanal wird in den Abfallkanal 108 (Waste 3) entlüftet.
l) Die Label-Enzym-Lösung fließt über das Detektionsmodul 130 zum Labeln in den Abfallbereich 109 (Waste 4).
m) Die Enzym-Substrat-Lösung fließt über das Detektionsmodul 130 zur enzymatisch-elektrochemischen Detektion der Hybridisierung in den Abfallbereich 109 (Waste 4).

Damit ist das Analyseverfahren abgeschlossen. Insbesondere bei einer elektrochemischen Detektion können die anfallenden Signale elektrisch ausgelesen und prozessorgestützt gemäß vorgegebenem Programm ausgewertet werden.

Die anhand der Figur 1 im Einzelnen mit Kanälen und Kavitäten beschriebene Cartridge wird aus einem Polymermaterial, wie z.B. Polycarbonat, beispielsweise in Spritzgusstechnik, hergestellt. Dabei wird zunächst der Karten-Grundkörper 101 mit nach oben offenen Strukturen hergestellt und es werden die Reagenzien in die zunächst offenen Kanäle bzw. Kavitäten gespottet und anschließend getrocknet. Das Detektionsmodul wird in geeigneter Weise in die Cartridge eingebracht, insbesondere eingeklebt. Zum Abschluss werden die Kanäle und die Kavitäten z.B. mit einer elastischen Folie als obere Abdeckung versehen und ist damit für den bestimmungsgemäßen Gebrauch abgeschlossen.

Es ist auch möglich, dass auf den offenen Kartengrundkörper 101 vor dem abdeckseitigen Abschluss und Fertigstellung der Cartridge bestimme Sondereinrichtungen, beispielsweise als Dichtungsmaterialien und/oder Entlüftungsmaterialien, aufgebracht werden.

Das konkrete Messverfahren wurde anhand der Figuren 11 bis 23 für einen spezifischen Fall der DNA-Analyse einer Probe aus Vollblut erläutert. Allgemein ist vorgesehen, die beschriebene Cartridge für die DNA-Analyse einerseits und/oder die Proteinanalyse andererseits einzusetzen, wobei - wie vorstehend bereits erwähnt - ein entsprechendes Auslesegerät und zugehörige Auswertealgorithmen zu Hilfe genommen werden. Damit ergeben sich definierte Betriebsverfahren, welche die anhand der Beispiele beschriebene Cartridge erst praxistauglich zum dezentralen Einsatz im Rahmen einer medizinischen "Point of Care"-Anwendung machen.

Abschließend wird speziell für die DNA-Analyse nochmals das integrierte Betriebsverfahren der oben im Einzelnen beschriebenen Cartridge als Kombination bzw. in der Abfolge der einzelnen Teilschritte zusammengefasst:
- Aufgeben der Probe in Cartridge
- Einschieben der Cartridge in Auslesegerät,
- Starten des vollautomatischen Assays
   - Proben-Dosierung über Dosierstrecke
   - Waschen der Dosierstrecke
   - Verdünnen der Probe und Einbringen in Lyse-Kanal
   - Verweilen im Lyse-Kanal
   - Sammeln des DNA-Bead-Komplexes durch Beadsammler in der PCR-Kammer
   - Waschen des DNA-Bead-Komplexes mit Wasser
   - Verschließen der PCR-Kammer
   - Durchführung der PCR
   - Während der PCR: Füllen der beiden ELISA-Reagenzkanäle mit Wasser
   - Öffnen der PCR-kammer
   - Transport des PCR-Produkts in Detektionskammer
   - Hybridisierung in der Detektionskammer
   - Entlüften der beiden ELISA-Reagenzkanäle
   - Füllen und Spülen der Detektionskammer mit ELISA Reagenz 1
   - Füllen und Spülen der Detektionskammer mit ELISA-Reagenz 2
   - Durchführung der elektrochemischen Messungen.

Bei den elektrochemischen Messungen erfolgt zunächst das Durchspülen der Detektionskammer mit einer ein Enzymlabel tragenden Antikörperlösung (ELISA-Reagenz 1). Dann erfolgt das Durchspülen der Detektionskammer mit Enzymsubstrat (ELISA-Reagenz 2). Die elektrochemischen Messungen werden in an sich bekannter Weise bei vorgebbaren, unterschiedlichen Temperaturen und änderbarer Fließgeschwindigkeiten der Enzym-substrat-Lösung durchgeführt.

Für die Protein-Analyse werden entsprechende Vorgehensweisen angewandt, wobei in diesem Fall die PCR nicht zum Tragen kommt.

## Patentansprüche

1. Anordnung zur integrierten und automatisierten DNA- oder Protein-Analyse einer Messprobe in einer mit Trockenreagenzien befüllten einmal verwendbaren Cartridge (Karte), mit folgenden Merkmalen zur automatischen Durchführung aller für die Prozessanalytik aus einzelnen Teilprozessen in der Cartridge notwendigen Maßnahmen:
- In der Cartridge (100) ist ein System von Mikrokanälen und/oder Mikrokavitäten (101 bis 131) für eine mikrofluidische Prozesstechnik vorhanden;
- die Mikrokanäle bzw. die Mikrokavitäten (101 bis 131) weisen vorgegebene Vertiefungen auf, um Reagenzien aufzunehmen, wobei
- die Reagenzien an bestimmten Stellen in den Mikrokanälen bzw. die Mikrokavitäten (101 bis 131) der Cartridge (100) in einer lagerstabilen Form bevorratet sind;
- es sind Mittel vorhanden, um die trockengelagerten Reagenzien für den jeweiligen Teilprozess in geeigneter Form, insbesondere als flüssiges Reagenz, bereit zu stellen.

2. Anordnung nach Anspruch 1, **dadurch gekennzeichnet, dass** die Vertiefungen mindestens eine Stufe mit Stufenhöhen von 10 bis 500 µm aufweisen.

3. Anordnung nach Anspruch 1, **dadurch gekennzeichnet, dass** die Vertiefungen eine Ausdehnung von ca. 1 mm und eine Tiefe von etwa 100 µm haben.

4. Anordnung nach Anspruch 2, **dadurch gekennzeichnet, dass** die Vertiefungen Zylindrisch sind, wobei die Ausdehnung den Durchmesser darstellt.

5. Anordnung nach einem der vorhergehenden Ansprüche, **dadurch gekennzeichnet, dass** die in den Mikrokanälen bzw. in den Mikrokavitäten (101 bis 131) eingebrachte Reagenzien folgende Eigenschaften aufweisen:
- Es sind trockenbare Substanzen mit vernachlässigbarem Dampfdruck, die bei Raumtemperatur stabil sind, so dass die Eigenschaften für einen Zellaufschluss bzw. eine PCR bzw. zur Detektion biochemischer Größen erhalten bleiben.

6. Anordnung nach Anspruch 5 , dadurch 6. Anordnung nach Anspruch 5 , **dadurch gekennzeichnet, dass** Gemische aus der jeweiligen Substanz mit Hilfsstoffen dünne Filme bilden, die an den Wandungen haften.

7. Anordnung nach Anspruch 6, **dadurch gekennzeichnet dass** in Teile der Mikrokanäle bzw. Mikrokavitäten (101 bis 131) eingebrachten Substanzen bzw. Gemische mit dünnen Paraffinschichten wasserdicht abgedeckt sind.

8. Anordnung nach einem der vorhergehenden Ansprüche 5-7 durch gekennzeichnet, dass die in Teile der Mikrokanäle bzw. Mikrokavitäten (101 bis 131) eingebrachten Substanzen DNA- oder Protein-bindende Eigenschaften aufweisen.

9. Anordnung nach einem der vorhergehenden Ansprüche 5-8, **dadurch gekennzeichnet, dass** die in Teile der Mikrokanäle bzw. Mikrokavitäten (101 bis 131) eingebrachten Substanzen Magnet-Beads mit spezifischen Bindungseigenschaften sind.

10. Anordnung nach Anspruch 9, **dadurch gekennzeichnet, dass** die Magnet-Beads mit Antikörpern beschichtet sind.

11. Anordnung nach Anspruch 9, **dadurch gekennzeichnet, dass** die Magnet-Beads mit DNA-bindende Substanzen beschichtet sind.

12. Anordnung nach einem der vorhergehenden Ansprüche 9-11, wobei gleichermaßen Lyse-Reagenzien und Magnet-Beads vorhanden sind, **dadurch gekennzeichnet, dass** die Lyse-Reagenzien und die Magnet-Beads in einer einzigen Trockenmatrix enthalten sind.

13. Anordnung nach einem der vorhergehenden Ansprüche, **dadurch gekennzeichnet, dass** ein so genannter DNA-ELISA-Assay oder Protein-ELISA-Assay (130, 131) durchführbar ist, wobei als Reagenzien für das ELISA-Assay (130, 131) ein Label-Enzym (Reagenz 1) und ein Enzymsubstrat (Reagenz 2) vorhanden sind.

14. Anordnung nach einem der vorhergehenden Ansprüche, **dadurch gekennzeichnet, dass** ein Detektionsmodul (130) zur elektrischen Detektion der Hybridisierungsvorgänge vorhanden ist.

15. Anordnung nach Anspruch 14, **dadurch gekennzeichnet, dass** das Detektionsmodul (130) aus einem Edelmetall/Plastik-Verbund besteht.

16. Anordnung nach Anspruch 14, **dadurch gekennzeichnet, dass** das Detektionsmodul aus einem halbleiterprozessierten Siliziumchip mit Edelmetallelektroden besteht.

17. Anordnung nach Anspruch 14, **dadurch gekennzeichnet, dass** als Mittel für die elektrische Detektion elektrochemische, magnetische und/oder piezoelektrische Messmethoden eingesetzt werden.

18. Anordnung nach einem der vorhergehenden Ansprüche, **dadurch gekennzeichnet, dass** die Cartridge (100) einen EingabePort (102) für eine Vollblutprobe hat.

19. Anordnung nach einem der vorhergehenden Ansprüche, **dadurch gekennzeichnet, dass** Mittel (103 bis 103"') zur Zufuhr von Wasser, insbes ein Zuflussport, vorhanden ist.

20. Anordnung nach Anspruch 19, **dadurch gekennzeichnet, dass** ein Zuflussport zum Anschluss an eine externe Wasserzufuhr vorhanden ist.

21. Anordnung nach Anspruch 19, **dadurch gekennzeichnet, dass** der Zuflussport an ein integriertes Wasser-Reservoir angeschlossen ist.

22. Anordnung nach einem der vorhergehenden Ansprüche, **dadurch gekennzeichnet, dass** die Mikrokanäle bzw. Mikrokavitäten (101 bis 131) mit trockenen Puffersubstanzen definierter Ionenstärke nach Wasserzufuhr gefüllt sind.

23. Anordnung nach einem der vorhergehenden Ansprüche, **dadurch gekennzeichnet, dass** Mittel zum Mischen von Vollblutproben und Wasser bzw. der Pufferlösung vorhanden sind.

24. Anordnung nach einem der vorhergehenden Ansprüche, **dadurch gekennzeichnet, dass** Mittel zum Durchströmen des mit Lyse-Bead-Reagenz beschichteten Mikrokanals bzw. der Mikrokavität mit Blut oder mit Blut-Wasser- bzw. Blut-Puffer-Gemisch vorhanden sind.

25. Anordnung nach einem der vorhergehenden Ansprüche, **dadurch gekennzeichnet, dass** Mittel zum Generieren eines Magnetfeldes zwecks Fixierung des DNA-/Magnet-Bead- oder Protein-Magnet-Bead Komplexes vorhanden sind.

26. Anordnung nach einem der vorhergehenden Ansprüche, **dadurch gekennzeichnet, dass** Mittel zum Generieren eines Magnetfeldes zwecks Fixierung des DNA/Magnet-Bead-Komplexes in einer PCR-Kavität vorhanden sind.

27. Anordnung nach Anspruch 26, **dadurch gekennzeichnet, dass** Mittel zum Verschließen der PCR-Kavität vorhanden sind.

28. Anordnung nach einem der vorhergehenden Ansprüche, **dadurch gekennzeichnet, dass** Mittel zur Thermozyklisierung der Probe vorhanden sind.

29. Anordnung nach einem der vorhergehenden Ansprüche, **dadurch gekennzeichnet, dass** in der Cartridge (Karte) Mittel zum Lagern von verbrauchtem Probenmaterial und/oder verbrauchten Reagenzien vorhanden sind.

30. Anordnung nach Anspruch 29, **dadurch gekennzeichnet, dass** die Mittel zum Lagern von verbrauchtem Probenmaterial und/oder verbrauchten Reagenzien Abfallreservoirs bilden.

31. Anordnung nach Anspruch 30 , **dadurch gekennzeichnet, dass** Mittel zum keimdichten, partikel- bzw. zellfreien Entlüften der Abfall-Reservoirs vorhanden sind.

32. Anordnung nach einem der vorhergehenden Ansprüche, **dadurch gekennzeichnet, dass** Mittel zur Fixierung der Cartridge in einem Auslesegerät vorhanden sind.

33. Verfahren zur Herstellung einer bei der Anordnung gemäß Anspruch 1 oder einem der Ansprüche 2 bis 32 verwendeten Cartridge, mit folgenden Verfahrensschritten:
- Ein Cartridge-Grundkörper mit Kanälen und/oder Kavitäten wird aus Polymer gefertigt,
- in die offenen Kanäle, welche geometrische Strukturen in Form von Vertiefungen umfassen, werden Reagenzien gespottet und dort getrocknet,
- die Kanäle und/oder Kavitäten werden durch eine Folie verschlossen.

34. Herstellungsverfahren nach Anspruch 33, **dadurch gekennzeichnet, dass** der Karten-Grundkörper durch Spritzgusstechnik hergestellt wird.

35. Herstellungsverfahren nach Anspruch 33, **dadurch gekennzeichnet, dass** Sondermaterialien, wie beispielsweise Dichtungsmembranen, Entlüftungsmembranen od. dgl., auf den Kartenkörper aufgebracht werden.

36. Herstellungsverfahren nach Anspruch 33, **dadurch gekennzeichnet, dass** vor dem Abdichten des Kartenkörpers ein Detektionsmodul mit Messmitteln eingebracht, insbesondere eingeklebt, wird.

37. Betriebsverfahren für eine DNA-Analyse in einer Anordnung gemäß Anspruch 1 oder einem der Ansprüche 2 bis 32, mit folgenden Maßnahmen:
- Aufgeben der Probe in die Cartridge,
- Einschieben der Cartridge in ein Auslesegerät,
- Starten des vollautomatischen Assays.

38. Betriebsverfahren nach Anspruch 37, mit folgenden Schritten beim Betrieb des vollautomatischen Assays:
- Über eine Dosierstrecke erfolgt eine Probendosierung,
- die Dosierstrecke wird gewaschen,
- die Messprobe wird verdünnt und in den Lysekanal eingebracht,
- durch Verweilen im Lysekanal erfolgt ein Zellaufschluss,
- der gebildete DNA-Bead-Komplex wird durch einen Flüssigkeitsstrom in die PCR-Kammer gebracht und durch einen BeadSammler in die PCR-Kammer gehalten
- es erfolgt ein Waschen des DNA-Bead-Komplexes mit Wasser,
- die PCR-Kammer wird verschlossen,
- die PCR wird durchgeführt,
- nach Beendigung der PCR wird das PCR-Produkt in die Detektionskammer transportiert
- in der Detektionskammer finden Hybridisierungsvorgänge mit spezifischen Fängersonden statt,
- es erfolgt das Durchspülen der Detektionskammer mit Markierungsenzym
- es erfolgt das Durchspülen der Detektionskammer mit Enzymsubstrat
- es erfolgt die Durchführung der elektrochemischen Messungen
- die elektrochemischen Messungen werden bei verschiedenen Temperaturen und verschiedenen Fließgeschwindigkeiten der Enzymsubstrat-Lösung durchgeführt.

39. Betriebsverfahren nach Anspruch 38, **dadurch gekennzeichnet, dass** während der PCR die ELISA-Reagenzkanäle mit Wasser gefüllt werden.

40. Betriebsverfahren nach Anspruch 38, **dadurch gekennzeichnet, dass** nach der Hybridisierung die beiden ELISA-Kanäle entlüftet werden, dass anschließend die Detektionskammer zunächst mit dem ersten ELISA-Reagenz gasblasenfrei gespült und anschließend mit dem zweiten ELISA-Reagenz gasblasenfrei gespült wird, und dass anschließend die elektrochemische Messung durchgeführt wird.

41. Betriebsverfahren für eine Protein-Analyse in einer Anordnung gemäß Anspruch 1 oder einem der Ansprüche 2 bis 32, mit folgenden Maßnahmen:
- Aufgeben der Probe in die Cartridge,
- Einschieben der Cartridge in ein Auslesegerät,
- Starten des vollautomatischen Assays.

42. Betriebsverfahren nach Anspruch 41, mit folgenden Schritten beim Betrieb des vollautomatischen Assays:
- Über eine Dosierstrecke erfolgt eine Probendosierung,
- die Dosierstrecke wird gewaschen,
- die Messprobe wird verdünnt und durch einen Flüssigkeitsstrom in die Detektionskammer transportiert
- in der Detektionskammer finden Bindungsvorgänge zwischen den Proteinen der Messprobe und spezifischen Fängerantikörpern bzw. Fängerproteinen statt,
- es erfolgt, das Durchspülen der Detektionskammer mit einer ein Enzymlabel tragenden Antikörperlösung (ELISA-Reagenz 1),
- es erfolgt das Durchspülen der Detektionskammer mit Enzymsubstrat (ELISA-Reagenz 2)
- es erfolgt die Durchführung der elektrochemischen Messungen.

43. Betriebsverfahren nach Anspruch 42, **dadurch gekennzeichnet, dass** nach der Hybridisierung die beiden ELISA-Kanäle entlüftet werden, dass anschließend die Detektionskammer zunächst mit dem ersten ELISA-Reagenz gasblasenfrei gespült und anschließend mit dem zweiten ELISA-Reagenz gasblasenfrei gespült wird, und dass anschließend die elektrochemische Messung durchgeführt wird.

## Claims

1. Arrangement for the integrated and automated DNA or protein analysis of a measurement sample in a single-use cartridge (card) filled with dried reagents, with the following features for the automatic performance in the cartridge of all measures necessary for the process analysis made up of individual component processes:
- in the cartridge (100) a system of microchannels and/or of microcavities (101 to 131) for microfluidic process technology is present;
- the microchannels or the microcavities (101 to 131) have predefined depressions to accommodate reagents, wherein
- the reagents are stored ready in a storage-stable form at defined sites in the microchannels or the microcavities (101 to 131) of the cartridge (100);
- means are present for making the dry-stored reagents available for the relevant component process in suitable form, in particular as a liquid reagent.

2. Arrangement according to Claim 1, **characterized in that** the depressions have at least one step with step heights of 10 to 500 µm.

3. Arrangement according to Claim 1, **characterized in that** the depressions have a length of ca. 1 mm and a depth of about 100 µm.

4. Arrangement according to Claim 2, **characterized in that** the depressions are cylindrical, wherein the length represents the diameter.

5. Arrangement according to one of the previous claims, **characterized in that** the reagents introduced into the micro-channels or into the microcavities (101 to 131) have the following properties:
- they are dryable substances with negligible vapor pressure, which are stable at room temperature, so that the properties remain unchanged for one cell disintegration or one PCR or for the detection of biochemical quantities.

6. Arrangement according to Claim 5, **characterized in that** mixtures of the particular substance with additives form thin films which adhere to the walls.

7. Arrangement according to Claim 6, **characterized in that** the substances or mixtures introduced into parts of the micro-channels or microcavities (101 to 131) are watertightly covered with thin paraffin wax layers.

8. Arrangement according to one of the previous Claims 5-7, **characterized in that** the substances introduced into parts of the microchannels or microcavities (101 to 131) have DNA- or protein-binding properties.

9. Arrangement according to one of the previous Claims 5-8, **characterized in that** the substances introduced into parts of the microchannels or microcavities (101 to 131) are magnetic beads with specific binding properties.

10. Arrangement according to Claim 9, **characterized in that** the magnetic beads are coated with antibodies.

11. Arrangement according to Claim 9, **characterized in that** the magnetic beads are coated with DNA-binding substances.

12. Arrangement according to one of the previous Claims 9-11, wherein lysis reagents and magnetic beads are simultaneously present, **characterized in that** the lysis reagents and the magnetic beads are contained in a single dry matrix.

13. Arrangement according to one of the previous claims, **characterized in that** a so-called DNA ELISA assay or protein ELISA assay (130, 131) can be performed, wherein a label enzyme (reagent 1) and an enzyme substrate (reagent 2) are present as reagents for the ELISA assay (130, 131).

14. Arrangement according to one of the previous claims, **characterized in that** a detection module (130) for the electrical detection of the hybridization processes is present.

15. Arrangement according to Claim 14, **characterized in that** the detection module (130) consists of a noble metal/plastic composite.

16. Arrangement according to Claim 14, **characterized in that** the detection module consists of a semiconductor-processed silicon chip with noble metal electrodes.

17. Arrangement according to Claim 14, **characterized in that** electrochemical, magnetic and/or piezoelectric measurement methods are used as means for the electrical detection.

18. Arrangement according to one of the previous claims, **characterized in that** the cartridge (100) has an input port (102) for a whole blood sample.

19. Arrangement according to one of the previous claims, **characterized in that** means (103 to 103"') for the introduction of water, in particular an inlet port, is present.

20. Arrangement according to claim 19, **characterized in that** an inlet port for connection to an external water source is present.

21. Arrangement according to Claim 19, **characterized in that** the inlet port is connected to an integrated water reservoir.

22. Arrangement according to one of the previous claims, **characterized in that** the microchannels or microcavities (101 to 131) are filled with dry buffer substances of defined ionic strength after addition of water.

23. Arrangement according to one of the previous claims, **characterized in that** means for the mixing of whole blood samples and water or the buffer solution are present.

24. Arrangement according to one of the previous claims, **characterized in that** means for passing blood or blood-water or blood-buffer mixture through the microchannel or microcavity coated with lysis bead reagent are present.

25. Arrangement according to one of the previous claims, **characterized in that** means for generating a magnetic field for the purpose of immobilizing the DNA/magnetic bead or protein/ magnetic bead complex are present.

26. Arrangement according to one of the previous claims, **characterized in that** means for generating a magnetic field for the purpose of immobilizing the DNA/magnetic bead complex in a PCR cavity are present.

27. Arrangement according to Claim 26, **characterized in that** means for closure of the PCR cavity are present.

28. Arrangement according to one of the previous claims, **characterized in that** means for the thermocycling of the sample are present.

29. Arrangement according to one of the previous claims, **characterized in that** in the cartridge (card) means for the storage of used sample material and/or used reagents are present.

30. Arrangement according to claim 29, **characterized in that** the means for the storage of used sample material and/or used reagents constitute waste reservoirs.

31. Arrangement according to Claim 30, **characterized in that** means for the germproof, particle- or cell-free venting of the waste reservoirs are present.

32. Arrangement according to one of the previous claims, **characterized in that** means for the immobilization of the cartridge in a reading device are present.

33. Method for the production of a cartridge used in the arrangement according to Claim 1 or one of Claims 2 to 32, with the following process steps:
- a cartridge base with channels and/or cavities is made from polymer,
- reagents are spotted into the open channels, which comprise geometric structures in the form of depressions, and dried there,
- the channels and/or cavities are closed with a film.

34. Production method according to Claim 33, **characterized in that** the card base is produced by injection molding technology.

35. Production method according to Claim 33, **characterized in that** special materials, such as for example sealing membranes, venting membranes or the like are applied onto the card body.

36. Production method according to Claim 33, **characterized in that**, before the sealing of the card body, a detection module with measurement devices is introduced, in particular glued in.

37. Operating method for DNA analysis in an arrangement according to Claim 1 or in one of Claims 2 to 32, with the following measures:
- introduction of the sample into the cartridge,
- insertion of the cartridge into a reading device,
- starting of the fully automatic assay.

38. Operating method according to Claim 37, with the following steps during operation of the fully automatic assay:
- sample dispensing takes place via a dispensing section,
- the dispensing section is washed,
- the measurement sample is diluted and introduced into the lysis channel,
- by residence in the lysis channel, a cell disintegration takes place,
- the DNA-bead complex formed is carried into the PCR chamber by a liquid flow and held in the PCR chamber by means of a bead collector,
- a washing of the DNA-bead complex with water takes place,
- the PCR chamber is closed,
- the PCR is performed,
- after completion of the PCR, the PCR product is transported into the detection chamber,
- hybridization processes with specific capture probes take place in the detection chamber,
- the flushing of the detection chamber with labeling enzyme takes place,
- the flushing of the detection chamber with enzyme substrate takes place,
- the electrochemical measurements are performed,
- the electrochemical measurements are performed at various temperatures and various flow rates of the enzyme-substrate solution.

39. Operating method according to Claim 38, **characterized in that** during the PCR the ELISA reagent channels are filled with water.

40. Operating method according to Claim 38, **characterized in that** after the hybridization both ELISA channels are vented, that next the detection chamber is firstly flushed gas bubble-free with the first ELISA reagent and then flushed gas bubble-free with the second ELISA reagent, and that the electrochemical measurement is then performed.

41. Operating method for protein analysis in an arrangement according to Claim 1 or in one of Claims 2 to 32, with the following measures:
- introduction of the sample into the cartridge,
- insertion of the cartridge into a reading device,
- starting of the fully automatic assay.

42. Operating method according to Claim 41, with the following steps during operation of the fully automatic assay:
- sample dispensing takes place via a dispensing section,
- the dispensing section is washed,
- the measurement sample is diluted and transported into the detection chamber by a liquid flow,
- binding processes between the proteins of the measurement sample and specific capture antibodies or capture proteins take place in the detection chamber,
- the flushing of the detection chamber with an antibody solution bearing an enzyme label (ELISA reagent 1) takes place,
- the flushing of the detection chamber with enzyme substrate (ELISA reagent 2) takes place,
- the electrochemical measurements are performed.

43. Operating method according to Claim 42, **characterized in that** after the hybridization both ELISA channels are vented, that next the detection chamber is firstly flushed gas bubble-free with the first ELISA reagent and then flushed gas bubble-free with the second ELISA reagent, and that the electrochemical measurement is then performed.

## Revendications

1. Dispositif d'analyse intégrée et automatisée d'ADN ou de protéine d'un échantillon de mesure dans une cartridge (carte) utilisable une fois et emplie de réactifs secs, comprenant les caractéristiques suivantes pour effectuer automatiquement toutes les mesures nécessaires à l'analytique de processus composée de sous-processus dans la cartridge :
- il y a dans la cartridge ( 100 ) un système de microcanaux et/ou de microcavités ( 101 à 131 ) pour une technique de processus microfluidique ;
- les microcanaux ou les microcavités ( 101 à 131 ) ont des empreintes prescrites pour recevoir des réactifs, dans lequel
- les réactifs sont mis en réserve sous une forme stable au stockage en des emplacements déterminés dans les microcanaux ou les microcavités ( 101 à 131 ) de la cartridge ( 100 ) ;
- il y a des moyens pour mettre à disposition sous une forme appropriée au processus partiel respectif, notamment comme réactif liquide, les réactifs stockés à sec.

2. Dispositif suivant la revendication 1, **caractérisé en ce que** les empreintes ont au moins un palier ayant une hauteur de 10 à 500 µm.

3. Dispositif suivant la revendication 1, **caractérisé en ce que** les empreintes ont une étendue d'environ 1 mm et une profondeur d'environ 100 µm.

4. Dispositif suivant la revendication 2, **caractérisé en ce que** les empreintes sont cylindriques, l'étendue correspondant au diamètre.

5. Dispositif suivant l'une des revendications précédentes, **caractérisé en ce que** les réactifs introduits dans les microcanaux ou dans les microcavités (101 à 131) ont les propriétés suivantes
- ce sont des substances pouvant être séchées en ayant une tension de vapeur négligeable, qui sont stables à la température ambiante, de sorte que les propriétés pour une fusion cellulaire ou pour une PCR ou pour la détection de grandeurs biochimiques sont conservées.

6. Dispositif suivant la revendication 5, **caractérisé en ce que** des mélanges composés de la substance respective avec des adjuvants forment des pellicules minces, qui adhèrent aux parois.

7. Dispositif suivant la revendication 6, **caractérisé en ce que** des substances ou des mélanges introduits dans des parties des microcanaux ou des microcavités ( 101 à 131 ) sont recouverts d'une manière étanche à l'eau de minces couches de paraffine.

8. Dispositif suivant l'une des revendications précédentes 5 à 7, **caractérisé en ce que** les substances introduites dans des parties des microcanaux ou des microcavités ( 101 à 131 ) ont des propriétés de fixation de l'ADN ou de fixation de protéine.

9. Dispositif suivant l'une des revendications précédentes 5 à 8, **caractérisé en ce que** les substances introduites dans des parties des microcanaux ou des microcavités ( 101 à 131 ) sont des perles-aimants ayant des propriétés spécifiques de fixation.

10. Dispositif suivant la revendication 9, **caractérisé en ce que** les perles-aimants sont revêtues d'anticorps.

11. Dispositif suivant la revendication 9, **caractérisé en ce que** les perles-aimants sont revêtues de substances fixant l'ADN.

12. Dispositif suivant l'une des revendications précédentes 9 à 11, **caractérisé en ce que** il y a en même proportion des réactifs de lyse et des perles-aimants, **caractérisé en ce que** les réactifs de lyse et les perles-aimants sont contenus dans une matrice sèche unique.

13. Dispositif suivant l'une des revendications précédentes, **caractérisé en ce que** l'on peut effectuer ce que l'on appelle un dosage DNA-ELISA ou un dosage protéine-ELISA ( 130, 131 ), dans lequel il y a comme réactif pour le dosage ELISA ( 130, 131 ) un enzyme marqueur ( réactif 1 ) et un substrat d'enzyme ( réactif 2 ).

14. Dispositif suivant l'une des revendications précédentes, **caractérisé en ce qu'**il y a un module ( 130 ) de détection pour la détection électrique des processus d'hybridation.

15. Dispositif suivant la revendication 14, **caractérisé en ce que** le module ( 130 ) de détection est en un composite métal précieux/matière plastique.

16. Dispositif suivant la revendication 14, **caractérisé en ce que** le module de détection est composé d'une puce de silicium à traitement par semiconducteur et ayant des électrodes en métal précieux.

17. Dispositif suivant la revendication 14, **caractérisé en ce qu'**il est utilisé des méthodes de mesure électrochimiques, magnétiques et/ou piézoélectriques comme moyens de détection électrique.

18. Dispositif suivant l'une des revendications précédentes, **caractérisé en ce que** la cartridge (100) a un orifice ( 102 ) d'entrée pour un échantillon de sang complet.

19. Dispositif suivant l'une des revendications précédentes, **caractérisé en ce qu'**il y a des moyens ( 103 à 103"' ) pour amener de l'eau, notamment un orifice d'entrée.

20. Dispositif suivant la revendication 19, **caractérisé en ce qu'**il y a un orifice d'entrée pour le raccordement à une source extérieure d'eau.

21. Dispositif suivant la revendication 19, **caractérisé en ce que** l'orifice d'entrée est raccordé à un réservoir d'eau intégré.

22. Dispositif suivant l'une des revendications précédentes, **caractérisé en ce que** les microcanaux ou les microcavités ( 101 à 131 ) sont après l'entrée d'eau remplis de substances tampons sèches de force ionique définie.

23. Dispositif suivant l'une des revendications précédentes, **caractérisé en ce qu'**il y a des moyens de mélange d'échantillons de sang complet et d'eau ou de la solution tampon.

24. Dispositif suivant l'une des revendications précédentes, **caractérisé en ce qu'**il y a des moyens pour faire passer du sang ou un mélange de sang et d'eau ou un mélange de sang et de tampon dans le microcanal ou la microcavité revêtu du réactif perle de lyse.

25. Dispositif suivant l'une des revendications précédentes, **caractérisé en ce qu'**il y a des moyens de production d'un champ magnétique en vue de l'immobilisation du complexe ADN/perle-aimant ou du complexe protéine-perle-aimant.

26. Dispositif suivant l'une des revendications précédentes, **caractérisé en ce qu'**il y a des moyens de production d'un champ magnétique en vue de l'immobilisation du complexe ADN/perle-aimant dans une cavité PCR.

27. Dispositif suivant la revendication 26, **caractérisé en ce qu'**il y a des moyens de fermeture de la cavité PCR.

28. Dispositif suivant l'une des revendications précédentes, **caractérisé en ce qu'**il y des moyens de thermocyclisation de l'échantillon.

29. Dispositif suivant l'une des revendications précédentes, **caractérisé en ce qu'**il y a dans la cartridge ( carte ) des moyens de stockage de matière d'échantillon usée et/ou de réactif usé.

30. Dispositif suivant la revendication 29, **caractérisé en ce que** les moyens de stockage de matière d'échantillon usée et/ou de réactif usé forment des réservoirs de déchet.

31. Dispositif suivant la revendication 30, **caractérisé en ce qu'**il y a des moyens de purge à l'abri des germes et sans particule, ni cellule, du réservoir de déchet.

32. Dispositif suivant l'une des revendications précédentes, **caractérisé en ce qu'**il y a des moyens d'immobilisation de la cartridge dans un appareil de lecture.

33. Procédé de fabrication d'une cartridge utilisée dans l'agencement suivant la revendication 1 ou suivant l'une des revendications 2 à 32, comprenant les stades de procédé suivants :
- on fabrique un corps de base de cartridge ayant des canaux et/ou des cavités en un polymère,
- dans les canaux ouverts, qui comprennent des structures géométriques sous la forme d'empreintes, on répartit en goutte des réactifs et on les y sèche,
- on ferme les canaux et/ou les cavités par une feuille.

34. Procédé de fabrication suivant la revendication 33, **caractérisé en ce que** l'on prépare les corps de base de carte par une technique de moulage par injection.

35. Procédé de fabrication suivant la revendication 33, **caractérisé en ce que** l'on dépose sur le corps de carte des matériaux autres, comme par exemple des membranes d'étanchéité, des membranes de purge ou analogues.

36. Procédé de fabrication suivant la revendication 33, **caractérisé en ce que**, avant de rendre étanche le corps de la carte, on introduit un module de détection ayant des moyens de mesure, notamment en le collant.

37. Procédé pour faire une analyse d'ADN dans un agencement suivant la revendication 1 ou l'une des revendications 2 à 32, comprenant les mesures suivantes :
- on met l'échantillon dans la cartridge,
- on introduit la cartridge dans un appareil de lecture,
- on fait débuter le dosage entièrement automatique.

38. Procédé suivant la revendication 37, comprenant les stades suivants, lorsque l'on fait le dosage entièrement automatique :
- on effectue un dosage d'échantillon sur une section de dosage,
- on lave la section de dosage,
- on dilue l'échantillon de mesure et on l'introduit dans le canal de lyse,
- par séjour dans le canal de lyse, il s'effectue une fusion cellulaire,
- par un courant de liquide, on met le complexe ADN-perle formé dans la chambre de PCR et on le maintient dans la chambre de PCR par un collecteur de perle,
- on effectue un lavage à l'eau du complexe ADN-perle,
- on ferme la chambre de PCR,
- on effectue la PCR,
- après achèvement de la PCR, on transporte le produit PCR dans la chambre de détection,
- dans la chambre de détection, ont lieu des processus d'hybridation avec des sondes de fixation spécifiques,
- on effectue le lavage de la chambre de détection par un enzyme de marquage,
- on effectue le lavage de la chambre de détection par un substrat d'enzyme,
- on effectue les mesures électrochimiques,
- on effectue les mesures électrochimiques à des températures différentes et à des vitesses d'écoulement différentes de la solution de substrat d'enzyme.

39. Procédé suivant la revendication 38, **caractérisé en ce que**, pendant la PCR, on remplit d'eau les canaux de réactif ELISA.

40. Procédé suivant la revendication 38, **caractérisé en ce que**, après l'hybridation, on purge les deux canaux ELISA, **en ce qu'**ensuite on lave sans bulle de gaz la chambre de détection par le premier réactif ELISA et ensuite on la lave par le deuxième réactif ELISA et **en ce qu'**ensuite on effectue la mesure électrochimique.

41. Procédé pour faire un analyse de protéine dans un dispositif suivant la revendication 1 ou suivant l'une des revendications 2 à 32, comprenant les dispositions suivantes :
- on charge l'échantillon dans la cartridge,
- on insère la cartridge dans un appareil de lecture,
- on fait débuter le dosage entièrement automatique.

42. Procédé suivant la revendication 41, comprenant les stades suivants, lorsque l'on fait le dosage entièrement automatique :
- on effectue un dosage d'échantillon sur une section de dosage,
- on lave la section de dosage,
- on dilue l'échantillon de mesure et on le transporte dans la chambre de détection par un courant de liquide,
- dans la chambre de détection, ont lieu des opérations de fixation entre les protéines de l'échantillon de mesure et des anticorps de fixation ou des protéines de fixation spécifiques,
- on effectue le lavage de la chambre de détection par une solution d'anticorps portant un marqueur d'enzyme ( réactif ELISA 1 ),
- on effectue le lavage de la chambre de détection par du substrat d'enzyme ( réactif ELISA 2 ),
- on effectue les mesures électrochimiques.

43. Procédé suivant la revendication 42, **caractérisé en ce que**, après l'hybridation, on purge les deux canaux ELISA, **en ce qu'**ensuite on lave sans bulle de gaz d'abord la chambre de détection par le premier réactif ELISA et ensuite on la lave sans bulle de gaz par le deuxième réactif ELISA et ce que, ensuite, on effectue la mesure électrochimique.
